# EUROPÄISCHE PATENTSCHRIFT

(11) **EP 1 368 543 B1**
(45) Veröffentlichungstag und Bekanntmachung des Hinweises auf die Patenterteilung: **09.11.2005**
(21) Anmeldenummer: 02706764.4
(22) Anmeldetag: 15.03.2002
(51) Int. Cl.: E03F 5/06

(54) **OBERFLÄCHEN-ENTWÄSSERUNGS-ANORDNUNG**
SURFACE DRAINING ARRANGEMENT
SYSTEME D'ECOULEMENT DES EAUX DE SURFACE

(30) Priorität: 16.03.2001 DE 10112842
(43) Veröffentlichungstag der Anmeldung: 10.12.2003
(73) Patentinhaber: ACO SEVERIN AHLMANN GMBH & CO. KG, D-24768 Rendsburg (DE)
(72) Erfinder: TILING, Wolf, 24809 Nübbel (DE); RINCKENS, Manfred, 25479 Ellerau (DE)
(74) Vertreter: Bohnenberger, Johannes
(86) Internationale Anmeldenummer: PCT/EP2002/002907
(87) Internationale Veröffentlichungsnummer: WO 2002/075065

(56) Entgegenhaltungen:
- DE-A- 2 633 444
- PATENT ABSTRACTS OF JAPAN vol. 2000, no. 12, 3. Januar 2001 (2001-01-03) -& JP 2000 240084 A (CHIKATAN:KK), 5. September 2000 (2000-09-05)

## Beschreibung

Die Erfindung betrifft eine Oberflächen-Entwässerungs-Anordnung, insbesondere Entwässerungsrinne, Straßenablauf, Hofablauf oder Schachtabdeckung, umfassend einen in dem Boden einbaubaren Körper, ein auf einem Oberrand des Körpers befestigbares Abdeckteil und mindestens ein Befestigungselement zum Befestigen des Abdeckteils auf dem Körper, nach dem Oberbegriff des Anspruchs 1.

Derartige Oberflächen-Entwässerungs-Anordnungen, insbesondere Entwässerungsrinnen oder dergleichen sind bekannt, wobei das Abdeckteil auf dem Rinnenkörper mittels Befestigungsanordnungen befestigbar ist. Die Verriegelung des Abdeckteils wird dadurch erzielt, daß beispielsweise eine blattförmige Abdeckrost-Verriegelungsfeder mit gegenüberliegend ausgebildeten Auskragungen in Aussparungen der Seitenwände des Rinnenkörpers eingreift. Somit wird die Abdeckrost-Verriegelungsfeder im wesentlichen spannungsfrei im Rinnenkörper gehalten. Die Verriegelungsfeder wird jedoch quer zur Rinnen-Längsachse und im Inneren der Rinne angeordnet. Somit ist kein freier Rinnenquerschnitt vorhanden.

Weiterhin sind Entwässerungsrinnen mit Befestigungsvorrichtungen bekannt, bei denen Traversen mit ihren Enden in Ausnehmungen einsetzbar sind, die sich in Seiteninnenwänden der Rinnen befinden. Die Traverse verläuft quer zur Rinnen-Längsachse im Inneren der Rinne und umfaßt Befestigungseinrichtungen, um die Abdeckung an der Traverse und dadurch an der Rinne zu befestigen.

Diese bekannten Entwässerungseinrichtungen weisen den Nachteil auf, daß die Befestigungsanordnungen im Inneren der Rinne angeordnet sind. Somit ist der Rinnenquerschnitt nicht frei, was zu Verstopfungen führen kann bzw. das Säubern wesentlich erschwert. Darüber hinaus wird beim Einbau einer Traverse ein Federdruck auf die Seitenwände der Rinne ausgeübt, was deren Stabilität, insbesondere bei kleinen Baugrößen der Rinne, beeinträchtigen kann.

Die DE-A-26 33 444 A1 beschreibt weiter einen Ablauf mit Rahmen und einsetzbarem Rost, wobei in den einander zugekehrten Auflageflächen des Rostes und/oder des Rahmens Dauermagnete eingelassen sind. Nach dem Einsetzen des Rostes in den Rahmen führen diese Dauermagnete zu einer Verriegelung des Rostes im Rahmen.

Die JP 2000 24 00 84 beschreibt eine Verriegelungsvorrichtung für eine Abdeckungsanordnung. Diese Abdeckungsanordnung besteht aus einer Metallabdeckung, die in einen Rost eingelegt wird. Über den Umfang verteilt sind an der Metallabdeckung Dauermagnete angebracht, die mit Metallbereichen am Rahmen in Verriegelungseingriff stehen, sobald die Abdeckung in den Rahmen eingelegt wurde. Um dabei die Verriegelungskraft anzupassen sind an der Abdeckung Einstellschrauben angebracht, die durch Ein- bzw. Ausdrehen den Abstand der Abdeckung vom Rahmen und somit auch den Abstand der Dauermagneten vom Rahmen verändern.

Die JP 2000 29 74 42 beschreibt eine Verriegelungsvorrichtung für eine Abdeckung eines Schachtbauwerkes. Die Verriegelungsvorrichtung besteht aus einem an der Unterseite der Abdeckung drehbar angebrachten Hakenelement, umfassend einen Verriegelungsteil und einen Betätigungsteil. Der Verriegelungsteil greift dabei im Verschlusszustand in einen korrespondierend ausgebildeten Verriegelungsvorsprung am Schachtkörper ein. Der Betätigungsteil kann von Außen durch eine Aussparung in der Abdeckung betätigt und so das Hakenelement von der Verschlussstellung in eine Öffnungsstellung und umgekehrt gebracht werden. Das Betätigungselement weist dabei einen Dauermagneten auf und ist derart ausgebildet, dass es in der Verschlussstellung des Hakenelements, durch den Dauermagneten gehalten, an der Unterseite der Abdeckung anliegt wodurch es die Aussparung so verschließt, dass ein Eindringen von Verunreinigungen von Außen verhindert wird.

Ein wesentlicher Nachteil der bekannten Entwässerungseinrichtungen liegt darin, daß zum Lösen der Arretierung und Abheben des Abdeckteils eine relativ hohe Zugkraft ausgeübt werden muß. Außerdem ist die Herstellung und die Montage der bekannten Befestigungsanordnungen ziemlich teuer und aufwendig. Da die Arretierung mit herkömmlichen Werkzeugen gelöst werden kann, sind die Entwässerungseinrichtungen nicht vandalensicher.

Der Erfindung liegt daher die Aufgabe zugrunde, eine Oberflächen-Entwässerungs-Einrichtung mit einem Befestigungselement der eingangs genannten Art dahingehend weiterzubilden, daß eine haltbare Sicherung des Abdeckteils bei einer einfachen Montage des Befestigungselements, sowie ein einfaches Abheben des Abdeckteils gewährleistet wird.

Diese Aufgabe wird durch die im Patentanspruch 1 angegebenen Merkmale gelöst.

Bekanntlich sind die magnetischen Anziehungs- und Abstoßungskräfte leicht und sicher manipulierbare Fernwirkungskräfte. Alle mechanischen Anwendungen des Magnetismus beruhen auf dieser Eigenschaft, wobei besonderes im Bereich der Mechanik Permanent-Magnete eingesetzt werden.

Ein grundlegender Gedanke der Erfindung liegt darin, die Arretierung von Abdeckungen auf Entwässerungseinrichtungen, wie Entwässerungsrinnen, Hofabläufe, Straßenabläufe und dergleichen mittels magnetischer Wirkung zu erzielen. Dabei werden Permanent-Magneten verwendet. Durch die Verwendung von Permanent-Magneten wird eine Verriegelung des Abdeckteils auf dem Körper ohne zusätzliche bewegliche Verriegelungsteile ermöglicht. Die Haltekraft der angewendeten Permanent-Magneten wird je nach Aufforderung durch die Auswahl der Magneten bestimmt. Darüber hinaus kann das Rostdesign frei ausgewählt werden. Wenn das Abdeckteil von dem Körper gelöst werden muß, kann im Grenzfall ein spezielles Werkzeug verwendet werden. Durch das Hineinführen des Werkzeuges in das magnetische Feld werden die magnetische Haltekräfte verringert. Infolge dessen kann die Arretierung gelöst und das Abdeckteil auf einfache Weise von dem Körper abgenommen werden.

Bevorzugt kann der Magnet in einer an einem oberen Bereich der Körperwand vorgesehenen Freimachung angeordnet sein. Somit erfolgt die Arretierung zwischen einem Kantenbereich des Abdeckteils und dem angrenzenden oberen Bereich der Körperwand. Dadurch wird ein freier Rinnenquerschnitt erzielt, was eine optimierte hydraulische Leistungsfähigkeit gewährleistet. Der Magnet kann dabei durch Einstecken, Nieten, durch Einkleben oder anderweitig mit der Körperwand befestigt werden. Die Freimachung ist derart dimensioniert, daß der Magnet vollständig in der Freimachung angeordnet ist, wobei die Stirnoberfläche des Magneten mit dem aufgesetzten Abdeckteil in Berührung kommt. Das Abdeckteil, welches aus Stahl oder dergleichen hergestellt ist, wird durch die magnetischen Haltekräfte an dem Körper gehalten.

Eine andere bevorzugte Ausführung der Erfindung sieht vor, daß der Magnet am Abdeckteil befestigt wird. Das Abdeckteil kann dann mit dem Rinnenkörper verriegelt werden, in dem auf dem Oberrand der Körperwand eine metallische Zarge, welche zur Verstärkung der Körperwand dient, angeordnet wird. Bevorzugt werden dabei Stabmagneten verwendet. Der Stabmagnet ist am Kantenbereich des Abdeckteils angeordnet. Beim Aufsetzen des Abdeckteils auf der metallischen Zarge wird das Abdeckteil durch die magnetischen Haltekräfte mit dem Körper verriegelt. Die Stärke der magnetischen Haltekräfte kann bekanntlich durch die Auswahl des Magneten bestimmt werden. Das Abdeckteil kann durch Ausüben einer höheren Kraft als die magnetische Haltekraft von dem Rinnenkörper gelöst werden.

Der Magnet kann aber auch in der vorzugsweise aus Metall bestehenden Zarge angebracht werden. In diesem Fall wird der Magnet in einer in der Zarge vorgesehenen Freimachung durch Einstecken angebracht, wobei die Freimachung entsprechend dimensioniert ist. Diese Lösung führt zu einer sehr einfachen Herstellung und Montage der Entwässerungseinrichtung, weil keine zusätzliche Freimachungen im Körper notwendig sind.

Der Magnet weist eine U-Form auf. Diese Form ermöglicht ein besonders einfaches Lösen des Abdeckteils von dem Körper. Der Magnet ist dabei derart in der Rinnenwand angeordnet, daß die beiden Magnetschenkel fast vollständig in der Freimachung angebracht sind. Die magnetische Verbindung zwischen dem metallischen Abdeckteil und dem Körper wird durch die beiden Stirnflächen der Magnetschenkel erzielt. Um ein einfaches Abschwächen des magnetischen Feldes und somit ein Abheben des Abdeckteils von der Oberfläche zu erreichen, ist eine Öffnung in dem Abdeckteil vorgesehen. Diese Öffnung ist derart dimensioniert, daß sie einerseits mit der Freimachung der Körperwand korrespondiert und andererseits die Breite der Öffnung der Länge des Magnetinneren entspricht. Diese Dimensionierung ist deshalb notwendig, weil durch das Einsetzen eines speziellen Werkzeuges das magnetische Feld abgeschwächt werden kann.

Die Öffnung in dem Abdeckteil wird als eine Durchgangsöffnung ausgebildet, was den Eingriff mit dem Werkzeug ermöglicht.

Um Verschmutzungen zu vermeiden, wird die Durchgangsöffnung mit einer Dichtung versehen. Die Dichtung kann bei Säuberungsarbeiten herausgeschnitten werden, was einen freien Zugriff auf das Magnetinnere ermöglicht. Somit kann eine lange Lebensdauer des Magneten gewährleistet werden.

Bekannterweise lassen sich statische magnetische Felder durch Wände mit hoher Permeabilität abschirmen. Die Permeabilität zeigt das Verhältnis von magnetischer Induktion B und magnetischem Feld H in materieerfülltem Raum: B = µ · H. Die Wände leiten dann den magnetischen Fluß um den abgeschirmten Bereich herum. Bevorzugt wird ein Abschirmrohr verwendet, welches aus einer hochpermeablen Legierung, insbesondere aus einer Permalloy-Legierung hergestellt ist. Die relative Permeabilität kann Werte bis zu etwa 10⁵ erreichen. Die magnetischen Feldlinien werden dann von der Abschirmung abgedrängt. Die Abschirmung selbst und das Innere des Abschirmrohres bleiben feldfrei. Durch die mit dem Abschirmrohr erreichte Ablenkung der Magnetfeldlinien, werden die magnetischen Kräfte zwischen den beiden Magnetpolen abgeschwächt und das Abdeckteil auf eine einfache Weise abgenommen.

Um eine volle Abschirmung des Magnetfeldes zu erreichen, weist das Abschirmrohr einen rechteckigen Querschnitt auf mit im wesentlichen denselben Abmessungen wie das Magnetinnere. Die Magnetfeldlinien abgelenkt. Somit entsteht ein magnetfeldfreier Raum im Inneren des Magneten.

Bevorzugt kann das Magnetfeld durch das Einführen eines Werkzeuges abgeschwächt werden, welches an einem Ende einen Stabmagneten aufweist. Dabei muß die Länge des Stabmagneten die Breite des Inneren des U-förmigen Magneten entsprechen. Der Stabmagnet wird derart in das Innere des U-förmigen Magneten eingeführt, daß die Pole der beiden Magneten sich abstoßen. Somit wird das Magnetfeld abgeschwächt und das Abdeckteil leicht vom Körper gelöst.

Um eine Verschiebesicherung des Abdeckteils zu erreichen, kann vorzugsweise eine unöffenbare Befestigungseinrichtung vorgesehen werden. Die Befestigungseinrichtung weist eine an dem Abdeckteil bzw. am Körper vorgesehene Freimachung und einen in diese eingreifenden Vorsprung auf, welche sich am Körper bzw. am Abdeckteil befindet.

Weitere bevorzugte Ausführungsformen der Erfindung ergeben sich im übrigen aus den Unteransprüchen und der nachfolgenden Beschreibung bevorzugter Ausführungsformen. Diese werden anhand von Abbildungen näher erläutert. Hierbei zeigen
- Figur 1: einen Querschnitt durch eine Entwässerungsrinne mit auf einem Rinnenkörper durch einen Magneten befestigten Abdeckteil und einer gegenüberliegenden Eingriffsvorrichtung;
- Figur 2: einen Querschnitt durch eine Entwässerungsrinne mit auf einem Rinnenkörper durch Magneten befestigten Abdeckteil;
- Figur 3: einen vergrößerten Teil-Querschnitt entlang der Linien III-III gemäß Figur 1 mit eingesetztem Abschirmwerkzeug;
- Figur 4: eine Draufsicht auf einen U-förmigen Magneten sowie einen eingesetzten rohrförmigen Abschirmwerkzeug zum Abschwächen des magnetischen Feldes zwischen den beiden Magnet-Polen;
- Figur 5: eine perspektivische Darstellung eines U-förmigen Magneten, sowie eines stabförmigen Abschirmwerkzeuges viereckigem Querschnitt, zum Abschwächen des magnetischen Feldes;
- Figur 6: eine perspektivische Darstellung eines U-förmigen Magneten mit einem Werkzeug zum Kurzschließen des magnetischen Feldes;
- Figur 7: einen Querschnitt durch eine Entwässerungsrinne mit auf einem Rinnenkörper mit einem Stabmagneten befestigten Abdeckteil und einer gegenüberliegenden Eingriffsvorrichtung.

In der nachfolgenden Beschreibung werden gleiche und gleichwirkende Teile mit den selben Bezugsziffern bezeichnet.

Figur 1 zeigt eine Entwässerungsrinne im Querschnitt, mit einem Rinnenkörper 10 und einem aufgesetzten Abdeckteil 20. Der Rinnenkörper 10 weist dabei einen U-förmigen Querschnitt auf. Der Rinnenquerschnitt kann aber auch eine andere Form, beispielsweise eine V-Form aufweisen. Der Rinnenkörper 10 weist Rinnenwände 11 auf, auf deren Oberrändern 12 eine metallische Zarge 13 zur Verstärkung des Oberrandes 12 und zur Auflage des Abdeckteils 20 dient. Die Rinnenwand 11 weist eine Freimachung 14 auf, welche mit einer Freimachung 15 in der Zarge 13 korrespondiert. In diesen Freimachungen 14, 15 wird ein Permanent-Magnet 30 reibschlüssig eingesteckt. Der Magnet 30 wird zusätzlich durch das zwischen ihm und der Zarge 13 wirkende magnetische Feld in den Freimachungen 14, 15 gehalten. Für den Fall, daß keine Zarge auf dem Rinnenkörper aufliegt, wird der Magnet mittels einer Schraube oder Nieten oder durch Kleben an dem Rinnenkörper befestigt.

Um das Abdeckteil 20 aus dem Rinnenkörper 10 zu lösen, ist in dem Abdeckteil 20 an einem Kantenbereich 21, welcher mit der Rinnenwand 11 korrespondiert, eine Öffnung 22 vorgesehen. Durch die Öffnung 22 können mittels eines eingreifenden Werkzeugs 40 die magnetischen Feldlinien abgelenkt werden und dadurch die magnetischen Haltekräfte abgeschwächt werden. Das Werkzeug 40 besteht dabei aus einer Permalloy-Legierung mit sehr hoher Permeabilität.

Auf der gegenüber des Permanent-Magneten 30 liegenden Körperwand 11 ist eine Freimachung 23 im Abdeckteil 20 ausgebildet. An der Zarge 13 ist ein Vorsprung 16 vorgesehen, welcher beim Aufsetzen des Abdeckteils 20 auf den Rinnenkörper 10 in die Freimachung 23 eingreift. Die Freimachung kann aber auch an der Zarge vorgesehen sein und der Vorsprung entsprechend an dem Abdeckteil.

Figur 2 zeigt ebenfalls einen Querschnitt durch eine Entwässerungsrinne mit auf einem Rinnenkörper 10 durch Magneten 30 befestigten Abdeckteil 20. Der Rinnenkörper hat ebenfalls wie in Figur 1 gezeigt einen U-förmigen Querschnitt, wobei sich der Querschnitt nicht nur auf diese Form beschränkt. Die Magneten sind ebenfalls als U-förmige Permanent-Magneten 30 ausgebildet. Die Permanent-Magneten 30 sind auf den gegenüberliegenden Seiten der beiden Rinnenwände 11 angeordnet. Das Abdeckteil 20 weist Öffnungen 22 auf, welche mit dem Magnetinneren korrespondieren. Die Öffnungen 22 sind als Durchgangsöffnungen derart ausgebildet, daß unter Eingriff eines Werkzeuges 40 das Magnetfeld abgeschwächt wird und das Abdeckteil 20 auf einfache Weise von dem Körper gelöst wird.

Figur 3 zeigt einen vergrößerten Teil-Querschnitt entlang der Linien III-III durch eine Entwässerungsrinne mit einem Magneten 30, zur Befestigung des Abdeckteils 20 auf dem Rinnenkörper 10. Der Magnet 30 ist in einer Freimachung 14 der Rinnenwand 11 sowie in einer korrespondierenden Freimachung 15 in der Zarge angeordnet. Der Magnet weist eine U-Form auf, wobei die beiden Magnetschenkel 31 und 32 vollständig in die Freimachungen angeordnet sind. Die Öffnung 22 des Abdeckteils 20 weist eine Breite auf, welche im wesentlichen den Abstand zwischen den Magnetschenkeln 31, 32 entspricht. In die Öffnung 22 des Abdeckteils 20 greift ein Werkzeug 40 ein, welches rohrförmig ausgebildet ist. Durch den Eingriff des Werkzeuges 40 werden die Feldlinien umgelenkt, da das Werkzeug 40 aus einer metallischen Legierung mit hoher Permeabilität hergestellt ist. Somit wird eine sogenannte Abschirmung im magnetischen Feld erreicht. Die magnetischen Haltekräfte werden abgeschwächt und das Abdeckteil leicht abgenommen.

Figur 4 zeigt einen U-förmigen Permanent-Magneten gemäß Figur 3 mit einem zwischen den beiden Magnetschenkeln 31, 32 eingebrachten Abschirmwerkzeug 40. Das Abschirmwerkzeug 40 weist einen rohrförmigen Querschnitt auf, wobei der Außendurchmesser D des Werkzeuges 40 kleiner als die Breite b zwischen den beiden Magnetschenkel 31 und 32 ist. Aus dem Verlauf der Magnetfeldlinien ist es ersichtlich, daß sie um das U-förmige Abschirmwerkzeug 40 gebogen werden und somit im Inneren des Magneten ein Freiraum ohne magnetische Wirkung entsteht. Dieser bekannte Abschirmeffekt führt zu dem gewünschten Abschwächen der Magnet-Haltekräfte.

Figur 5 zeigt eine perspektivische Darstellung eines U-förmigen Permanent-Magneten 30 mit einem zwischen den beiden Magnetschenkeln 31, 32 eingesteckten Werkzeug 40. Das Werkzeug 40 hat die Form eines Rohres mit rechteckigem Querschnitt, wobei die Grundfläche des Rohres im wesentlichen den Abmessungen des Magnetinneren entspricht. Somit wird beim Einstecken des Werkzeuges 40 in das Magnetinnere eine volle Abschirmung erreicht. Die Magnetlinien werden derart abgelenkt, daß die Magnet-Haltkräfte sich verringern.

Figur 6 zeigt eine perspektivische Darstellung eines U-förmigen Magneten 30 mit einem Werkzeug 40 zum Kurzschließen des magnetischen Feldes. Das Werkzeug 40 ist derart ausgebildet, daß an seinem Ende ein stabförmiger Permanent-Magnet 35 befestigt ist. Zum Lösen der Arretierung greift das Werkzeug 40 in die Öffnung des Abdeckteils, wobei die Pole der beiden Magneten sich voneinander abstoßen. Somit wird das Magnetfeld "kurzgeschlossen" und die Arretierung auf einfache Weise gelöst.

Figur 7 zeigt einen Querschnitt durch eine Entwässerungsrinne mit auf einem Rinnenkörper 10 mit einem Permanent-Magneten 30 befestigten Abdeckteil 20 und einer gegenüberliegenden Eingriffsvorrichtung 16, 23. Der Permanent-Magnet 30, welcher als Stabmagnet ausgebildet ist, ist in einer Ausnehmung 24 des Abdeckteils 20 angebracht. Auf dem Oberrand 12 des Rinnenkörpers 10 ist eine Zarge 13 vorgesehen, zur Verstärkung des Oberrandes 12. Die Zarge 13 ist aus Metall hergestellt. Beim Aufsetzen des Abdeckteils 20 auf die Zarge 13 wird zwischen dem Stabmagneten 30 und der Zarge 13 ein Magnetfeld gebildet. Somit kann das Abdeckteil 20 auf einfache Weise auf der Zarge 13 und somit auf dem Rinnenkörper befestigt werden. Zur Lösung der Arretierung wird eine Zugkraft verwendet, die höher als die magnetische Kraft ist.

### Bezugszeichenliste

- 10: Körper
- 11: Körperwand
- 12: Oberrand
- 13: Zarge
- 14: Freimachung
- 15: Freimachung in der Zarge
- 16: Vorsprung
- 20: Abdeckteil
- 21: Kantenbereich
- 22: Öffnung
- 23: Freimachung
- 24: Ausnehmung
- 30: Permanent-Magnet
- 31, 32: Magnet-Schenkel
- 33, 34: Stirnflächen
- 35: Stabmagnet
- 40: Werkzeug

## Patentansprüche

1. Oberflächen-Entwässerungs-Anordnung, insbesondere Entwässerungsrinne, Straßenablauf, Hofablauf oder Schachtabdeckung, umfassend einen im Boden einbaubaren Körper (10), ein auf einem Oberrand (12) des Körpers (10) befestigbares Abdeckteil (20) und mindestens ein Befestigungselement (30) zum Befestigen des Abdeckteils (20) auf dem Körper (10),
wobei das Befestigungselement (30) ein Permanent-Magnet ist,
**dadurch gekennzeichnet,dass**
der Permanentmagnet (30) ein U-förmiger Permanentmagnet ist, wobei das Magnetinnere, welches durch gegengepolte Magnetschenkel (31, 32) gebildet ist, mit einer Öffnung (22) in dem Abdeckteil (20) korrespondiert, zum Einsetzen eines Werkzeugs (40) zum Abschwächen des magnetischen Feldes und zum Lösen der Arretierung.

2. Oberflächen-Entwässerungs-Anordnung nach Anspruch 1,
**dadurch gekennzeichnet, dass**
der Permanent-Magnet (30) in einer an einem oberen Bereich einer Körperwand (11) vorgesehenen Freimachung (14) angeordnet ist, wobei der Permanent-Magnet(30) durch Einstecken oder Nieten in der Freimachung (14) befestigbar ist.

3. Oberflächen-Entwässerungs-Anordnung nach einem der vorangehenden Ansprüche, insbesondere nach Anspruch 1,
**dadurch gekennzeichnet, dass**
der Permanent-Magnet (30) in einer am Abdeckteil (20) vorgesehenen Ausnehmung (24) angeordnet ist, wobei der Permanent-Magnet (30) durch Einstecken oder Nieten in der Ausnehmung (24) befestigbar ist.

4. Oberflächen-Entwässerungs-Anordnung nach einem der vorangehenden Ansprüche, insbesondere nach Anspruch 1,
**dadurch gekennzeichnet,dass**
der Permanent-Magnet (30) in einer Freimachung (15) einer vorzugsweise aus Metall bestehenden Zarge (13) angebracht ist, welche zur Auflage des Abdeckteils (20) als Verstärkung des Oberrandes (12) des Körpers (10) vorgesehen ist.

5. Oberflächen-Entwässerungs-Anordnung nach Anspruch 2 oder 4,
**dadurch gekennzeichnet,dass**
die Freimachung (14, 15) in dem Körper (10) bzw. in der Zarge (13) derart dimensioniert ist, dass der Permanent-Magnet (30) vollständig in der Freimachung (14, 15) angebracht ist, wobei die Stirnflächen (33, 34) der Magnetschenkel (31, 32) mit dem Abdeckteil (20) korrespondieren.

6. Oberflächen-Entwässerungs-Anordnung nach einem der vorangehenden Ansprüche,
**dadurch gekennzeichnet,dass**
die Öffnung (22) des Abdeckteils (20) als eine Durchgangsöffnung ausgebildet ist.

7. Oberflächen-Entwässerungs-Anordnung nach Anspruch 6,
**dadurch gekennzeichnet,dass**
die Durchgangsöffnung (22) im Oberflächenbereich mit einer Dichtung versehen ist.

8. Oberflächen-Entwässerungs-Anordnung nach einem der vorangehenden Ansprüche,
**dadurch gekennzeichnet,dass**
das Werkzeug (40) zum Abschwächen des magnetischen Feldes ein Abschirmrohr mit kreis- oder viereckförmigen Querschnitt ist, mit einem Außendurchmesser D, welcher kleiner als der Abstand b zwischen den beiden Magnetschenkeln (31, 32) ist.

9. Oberflächen-Entwässerungs-Anordnung nach einem der vorangehenden Ansprüche,
**dadurch gekennzeichnet,dass**
das Werkzeug (40) aus einer metallischen Legierung mit hoher Permeabilität hergestellt ist.

10. Oberflächen-Entwässerungs-Anordnung nach einem der vorangehenden Ansprüche,
**dadurch gekennzeichnet,dass**
das Werkzeug (30) zum Abschwächen des magnetischen Feldes an einem Ende einen Stabmagneten (35) aufweist, wobei die Länge l des Stabmagneten (35) im wesentlichen die Breite b des Inneren des U-förmigen Permanent-Magneten (30) entspricht.

11. Oberflächen-Entwässerungs-Anordnung nach einem der vorangehenden Ansprüche, insbesondere nach Anspruch 1,
**dadurch gekennzeichnet,dass**
gegenüber dem Permanent-Magneten (30) an dem Abdeckteil (20) und am Körper (10) eine Freimachung (23) bzw. ein in diese eingreifender Vorsprung (16) als unöffenbare Befestigungseinrichtung zum Halten des Abdeckteils (20) auf dem Körper (10) vorgesehen sind.

## Claims

1. A surface draining arrangement, in particular a drainage channel, a road gully, a yard gully or a manhole cover, comprising a body (10) which can be installed in the ground, a cover part (20) which can secured on an upper rim (12) of the body (10) and at least one securing element (30) for securing the cover part (20) on the body (10),
wherein the fastening element (30) is a permanent magnet,
**characterised in that**
the permanent magnet (30) is a U-shaped permanent magnet,
wherein the magnet interior, which is formed by opposite-pole magnet legs (31,32), registers with an opening (22) in the cover part (20) for the insertion of an implement (40) for weakening the magnetic field and for loosening the locating means.

2. A surface draining arrangement according to Claim 1,
**characterised in that**
the permanent magnet (30) is disposed in a clearance (14) provided on a upper region of a body wall (11), it being possible for the permanent magnet (30) to be secured in the clearance (14) by insertion or rivetting.

3. A surface draining arrangement according to any one of the preceding Claims, **characterised in that**
the permanent magnet (30) is disposed in a recess (24) provided on the cover part (20), it being possible for the permanent magnet (30) to be secured in the recess (24) by insertion or rivetting.

4. A surface draining arrangement according to any one of the preceding Claims, in particular according to Claim 1,
**characterised in that**
the permanent magnet (30) is mounted in a clearance (15) of a frame (13) which preferably consists of metal and which is provided to support the cover part (20) as a reinforcement of the upper rim (12) of the body (10).

5. A surface draining arrangement according to Claim 2 or 4, **characterised in that**
the clearance (14,15) in the body (10) and in the frame (13) respectively is of such dimensions that the permanent magnet (30) is installed fully within the clearance (14,15), the end faces (33,34) of the magnet legs (31,32) registering with the cover part (20).

6. A surface draining arrangement according to any one of the preceding Claims, **characterised in that**
the opening (22) of the cover part (20) is in the form of a through-opening.

7. A surface draining arrangement according to Claim 6,
**characterised in that**,
the through-opening (22) is provided with a seal in the surface region.

8. A surface draining arrangement according to any one of the preceding Claims,
**characterised in that**
the implement (40) for weakening the magnetic field is a shielding tube of circular or quadrilateral cross-section, with an outer diameter D which is smaller than the distance b between the two magnet legs (31,32).

9. A surface draining arrangement according to any one of the preceding Claims, **characterised in that**
the implement (40) is produced from a metal alloy with high permeability.

10. A surface draining arrangement according to any one of preceding Claims, **characterised in that**
the implement (30) [sic] for weakening the magnetic field has at one end a rod magnet (35), the length *l* of the rod magnet (35) corresponding substantially to the width b of the interior of the U-shaped permanent magnet (30).

11. A surface draining arrangement according to any one of preceding Claims, in particular according to Claim 1,
**characterised in that**
relative to the permanent magnet (30), a clearance (23) and a projection (16) engaging therein are provided respectively on the cover part (20) and on the body (10) as a non-releasable securing device for retaining the cover part (20) on the body (10).

## Revendications

1. Système d'écoulement des eaux de surface, en particulier des caniveaux d'écoulement des eaux, des bouches d'égout, des avaloirs ou des fermetures de puits, comportant un corps (10) destiné à être posé dans le sol, un couvercle (20) apte à être fixé sur un bord supérieur (12) du corps (10), et au moins un élément de fixation (30) destiné à la fixation du couvercle (20) sur le corps (10), l'élément de fixation (30) étant un aimant permanent, **caractérisé en ce que** l'aimant permanent (30) est un aimant permanent en forme de U, la partie intérieure de l'aimant, délimitée par des branches (31, 32) à polarité inverse, correspondant à un orifice (22) dans le couvercle (20), prévu pour l'introduction d'un outil (40) destiné à atténuer le champ magnétique et à désolidariser le blocage.

2. Système d'écoulement des eaux de surface selon la revendication 1, **caractérisé en ce que** l'aimant permanent (30) est agencé dans un dégagement (14) prévu dans la partie supérieure d'une paroi (11) du corps, l'aimant permanent (30) pouvant être fixé par enfichage ou rivetage dans le dégagement (14).

3. Système d'écoulement des eaux de surface selon l'une quelconque des revendications précédentes, en particulier la revendication 1, **caractérisé en ce que** l'aimant permanent (30) est agencé dans une cavité (24) prévue dans le couvercle (20), l'aimant permanent (30) pouvant être fixé par enfichage ou rivetage dans la cavité (24).

4. Système d'écoulement des eaux de surface selon l'une quelconque des revendications précédentes, en particulier la revendication 1, **caractérisé en ce que** l'aimant permanent (30) est agencé dans un dégagement (15) ménagé dans un châssis (13), de préférence en métal, lequel est prévu pour recevoir le couvercle (20) en formant un renforcement du bord supérieur (12) du corps (10).

5. Système d'écoulement des eaux de surface selon la revendication 2 ou 4, **caractérisé en ce que** le dégagement (14, 15) dans le corps (10) ou dans le châssis (13) est dimensionné de telle sorte que l'aimant permanent (30) est logé entièrement dans le dégagement (14, 15), les faces frontales (33, 34) des branches (31, 32) de l'aimant correspondant avec le couvercle (20).

6. Système d'écoulement des eaux de surface selon l'une quelconque des revendications précédentes, **caractérisé en ce que** l'orifice (22) du couvercle (20) est réalisé sous forme d'un trou débouchant.

7. Système d'écoulement des eaux de surface selon la revendication 6, **caractérisé en ce que** l'orifice débouchant (22) est muni d'une garniture d'étanchéité dans la zone superficielle.

8. Système d'écoulement des eaux de surface selon l'une quelconque des revendications précédentes, **caractérisé en ce que** l'outil (40) destiné à atténuer le champ magnétique est un tube blindé ayant une section circulaire ou rectangulaire, présentant un diamètre extérieur D qui est inférieur à la distance b entre les deux branches (31, 32) de l'aimant.

9. Système d'écoulement des eaux de surface selon l'une quelconque des revendications précédentes, **caractérisé en ce que** l'outil (40) est réalisé dans un alliage métallique à perméabilité élevée.

10. Système d'écoulement des eaux de surface selon l'une quelconque des revendications précédentes, **caractérisé en ce que** l'outil (40) destiné à atténuer le champ magnétique comporte à une extrémité un barreau magnétique (35), la longueur l du barreau magnétique (35) correspondant sensiblement à la largeur b de la partie intérieure de l'aimant permanent (30) en forme de U.

11. Système d'écoulement des eaux de surface selon l'une quelconque des revendications précédentes, en particulier la revendication 1, **caractérisé en ce qu'**il est prévu, en regard de l'aimant permanent (30) sur le couvercle (20) et sur le corps (10), respectivement un dégagement (23) et une saillie (16) s'engageant dans ce dernier, qui forme un dispositif de fixation impossible à ouvrir, destiné à maintenir le couvercle (20) sur le corps (10).
